# EUROPÄISCHE PATENTSCHRIFT

(11) **EP 0 235 218 B1**
(45) Veröffentlichungstag und Bekanntmachung des Hinweises auf die Patenterteilung: **25.10.1989**
(21) Anmeldenummer: 86905264.7
(22) Anmeldetag: 12.08.1986
(51) Int. Cl.: E01F 8/00, E02D 17/20, E02D 29/02

(54) **VERFAHREN ZUR HERSTELLUNG EINER BÖSCHUNGSWAND ODER EINES WALLES, INSBESONDERE EINES LÄRMSCHUTZWALLES**
PROCESS FOR CONSTRUCTING A SLOPING WALL OR EMBANKMENT IN PARTICULAR A SOUND-PROOFING EMBANKMENT
PROCEDE DE CONSTRUCTION D'UN REMBLAI OU UN TALUS, SURTOUT UN TALUS INSONORISANT

(30) Priorität: 23.08.1985 DE 3530124
(43) Veröffentlichungstag der Anmeldung: 09.09.1987
(73) Patentinhaber: Huesker Synthetic GmbH & Co., D-4423 Gescher (DE)
(72) Erfinder: MOHR, Peter, D-8000 München 82 (DE)
(74) Vertreter: Freischem, Werner, Dipl.-Ing.
(86) Internationale Anmeldenummer: EP8600478
(87) Internationale Veröffentlichungsnummer: WO8701148

(56) Entgegenhaltungen:
- EP-A- 0 031 154
- AT-B- 331 837
- CH-A- 545 892
- CH-A- 585 321
- DE-A- 2 917 414
- FR-A- 2 370 827
- GB-A- 2 073 281
- US-A- 2 094 167
- US-A- 3 374 635
- US-A- 4 362 433
- US-A- 4 486 121
- Revue Technique Sulzer, Band 64, Nr. 3, 1982, Sulzer Frères S.A. Winterthur (CH), A. Achermann: "Géotextiles tissés"
- PAtent Abstracts of Japan, Band 8, Nr. 154 (M-310)(1591) 18. Juli 194
- Patent Abstracts of Japan, Band 8, Nr. 152, (M-309) (1589), 14. Juli 1984

## Beschreibung

Die Erfindung geht aus von einem Verfahren zur Herstellung einer Böschungswand oder eines Walles, insbesondere eines Lärmschutzwalles unter Verwendung schlauchförmiger, verrottungssicherer, mit körnigem oder sandigem Material gefüllter Säcke als Baumaterial, die lageweise entsprechend dem Böschungswinkel versetzt im Verbund gestapelt werden, wobei die Säcke der Bodenlage und jeder weiteren ungeradzahligen Lage quer zur Wand verlegt werden und die Säcke jeder geradzahligen Lage in Längsrichtung der Wand verlegt werden, wobei sie auf mindestens zwei quer zur Wand liegenden Säcke abgestützt sind. Ein Verfahren dieser Art zur Herstellung eines Lärmschutzwalles ist bekannt aus der DE-OS-2 917 414. Bei dem bekannten Verfahren werden die Säcke mit einem festen Granulat aus Abfallprodukten, wie Industrie-, Fluß- oder Klärschlamm gefüllt und die so gefüllten Säcke zu einem Wall gestapelt, der mit einem Maschendraht umspannt wird und mit einem wasserabweisenden Zementmörtel umspritzt wird. Das bekannte Verfahren zur Herstellung eines Lärmschutzwalles hat den Nachteil, daß er nur sehr mangelhaft begrünbar ist, weil auf die Schicht aus wasserabweisendem Zementmörtel nur eine relativ dünne, begrünbare Humusschicht aufgebracht werden kann. Diese begrünbare Schicht trocknet leicht aus, so daß der Pflanzbewuchs sowohl durch Trockenheit als auch durch Kälte zerstört wird.

Aus der FR-A-2 370 827 ist es bekannt, zur Begrünung einer Böschung eine Mischung aus Samenkörnern, chemischen Produkten und Bindemittel in Säcke zu füllen und die so hergestellten Elemente in Abständen voneinander längs zur Böschungswand zu verlegen. Diese Elemente sind nicht geeignet, eine relativ steile Böschung zu ermöglichen.

Aufgabe der vorliegenden Erfindung ist es, ein Verfahren zu schaffen, mit dem die Erstellung einer bis zu 80° geneigten Böschungswand möglich ist, die in hervorragender Weise begrünbar ist.

Ausgehend von dem eingangs genannten Verfahren wird diese Aufgabe erfindungsgemäß dadurch gelöst, daß die quer zur Wand zu verlegenden Säcke kürzer und im Durchmesser größer sind als die in Längsrichtung der Wand zu verlegenden Säcke, und die Säcke aus einem leicht durchwurzelbaren Material bestehen und mit einer Mischung aus Mutterboden, Mischboden, Kies, Sand oder Schluffe gefüllt sind, und daß die quer zur Wand zu verlegenden Säcke in Abständen von 20 bis 80 cm verlegt werden und die so zwischen den Säcken entstehenden Lücken mit Erdreich und zumindest teilweise mit Humus verfüllt werden, und daß die in Längsrichtung der Wand zu verlegenden Säcke nur im vorderen Bereich der quer zur Wand liegenden Säcke verlegt werden und der dahinter befindliche Bereich mit Füllboden gefüllt wird.

Die so erstellte Böschungswand weist zwischen den quer zur Wand gelegten Säcken Pflanznischen auf, die mit Humus oder einem Humus-Erdgemisch gefüllt sind und die mit dem Erdreich der Böschung bzw. mit den Erdbaustoffen des Kernes des Walles in Verbindung stehen. Auf diese Weise ist für eine natürliche Bewässerung der Pflanznischen gesorgt. Da die Wandung der Säcke leicht durchwurzelbar ist und beispielsweise aus einem offenen Gittergewebe mit einer Maschenweite von mindestens 1 mm² besteht, kann die gesamte Böschungswand begrünt und durchwachsen werden.

Die Böschungswand bzw. der Erdwall kann von unten her ohne Verwendung von Schalungen und Gerüsten aufgebaut werden. Das Bauverfahren ist flexibel, so daß die Böschungswand durch Bögen und Rücksprünge den jeweiligen Erfordernissen und Gegebenheiten angepaßt werden kann. Das Sackgewebe besteht aus hochreißfesten Polyesterfäden, die eine gute Beständigkeit gegen Verrottung besitzen. Wegen der Gitterstruktur des Sackgewebes behindert dieses nicht die Durchwurzelung der Sackfüllung durch Gräser, Sträucher und Bäume. Dadurch ist sichergestellt, daß die Böschungswand zunächst durch das Gewebe der Säcke armiert ist, später zusätzlich durch die Durchwurzelung. Der Abstand zwischen den quer zur Wand verlegten Säcken kann umso größer sein, je flacher der Böschungswinkel ist.

Weitere Merkmale der Erfindung ergeben sich aus den Patentansprüchen.

In der folgenden Beschreibung werden Ausführungsbeispiele der Erfindung unter Bezugnahme auf die Zeichnungen näher beschrieben. Diese zeigen in:
Fig. 1 eine Frontansicht einer erfindungsgemäß hergestellten Böschungswand,
Fig. 2 eine Schnittansicht durch eine Böschungswand mit Verankerung,
Fig. 3 eine Schnittansicht gemäß Fig. 2 mit einer abgewandelten Verankerung,
Fig.4 eine Schnittansicht eines erfindungsgemäß hergestellten Lärmschutzwalles,
Fig. 5 eine Schnittansicht einer erfindungsgemäß hergestellten vorgehängten begrünbaren Verkleidung,
Fig. 6 Draufsicht auf einen kurzen Sack,
Fig. 7 Draufsicht auf einen langen Sack.

Bei der Errichtung der aus den Fig. 1, 2 und 3 ersichtlichen Böschungswänden werden schlauchförmige, verrottungssichere und mit Erde, Sand, Mischböden und dergleichen gefüllte kurze Säcke 1 und lange Säcke 2 als Baumaterial verwendet. Die Säcke 1 und 2 werden lageweise entsprechend dem Böschungswinkel versetzt im Verbund gestapelt, wobei die Säcke 1 der Bodenlage und jeder weiteren ungeradzahligen Lage quer zur Wand verlegt werden und die Säcke 2 jeder geradzahligen Lage in Längsrichtung der Wand verlegt werden. Die längeren, in Längsrichtung der Wand verlegten und im Durchmesser kleineren Säcke 2 sind auf mindestens zwei quer zur Wand liegenden Säcken 1 abgestützt. Die quer zur Wand verlegten kurzen Säcke 1 haben Abstände von 20 bis 80 cm voneinander und die derart zwischen den Säcken 1 entstehenden Lücken 3 sind mit Erdreich und zumindest teilweise mit Humus gefüllt. Diese Lücken 3 zwischen den Säcken 1 bilden Pflanznischen, von wo aus die Begrünung der Böschungswand beginnt.

Die Bodenlage der im Abstand voneinander verlegten quer zur Böschungswand verlegten Säcke 1 liegt auf einem Planum 4, das um 5 bis 15°, insbesondere um 10° nach rückwärts geneigt ist. Auch die folgenden Lagen der quer zur Wand liegenden kurzen Säcke 1 sind nach rückwärts geneigt. Der Zwischenraum bzw. die Lücken 3 zwischen den kurzen Säcken 1 ist mit einer Erdmischung gefüllt, die für die gewünschte Bepflanzung günstig ist. Auf jede Lage von quer zur Wand verlegten Säcken 1 wird eine etwa 15 cm dicke Schicht 5 aus Füllboden aufgebracht und abgewalzt oder gerüttelt. Zur Sicherung dieser Füllbodenschicht 5 gegen Erosion wird an der Vorderkante der quer zur Wand verlegten Säcke 1 ein erdgefüllter langer Sack 2 verlegt, der im Durchmesser kleiner ist als die kurzen, quer zur Wand verlegten Säcke 1.

Die kurzen Säcke 1 sind leer etwa 100 cm lang und 85 cm breit. Die langen Säcke 2 sind etwa 150 cm lang und 32 cm breit. Nach Füllung dieser Säcke 1 und 2 mit Humus, Humus-Bodengemisch, Sand, Schluffe, Kies und Gemische davon ergeben sich für die Säcke 1 und 2 folgende Abmessungen:
kurzer Sack 1: Länge ca. 85 cm, Breite ca. 55 cm und Höhe ca. 25 cm.
Langer Sack: Länge: 135 cm, Breite 25 cm, Höhe 15 cm.

Die quer zur Wand verlegten kurzen Säcke 1 werden mit ihrem Bund nach innen verlegt, so daß die Sackböden sich an der Außenwand befinden. Die längs zur Wand verlaufenden langen Säcke 2 können zur Erhöhung der Stabilität an den jeweils darunter befindlichen kurzen Säcken 1 befestigt werden. Die Befestigung kann durch Verklammerung, beispielsweise mittels Stahlhaken und auch durch Verklebung oder Verschnürung erfolgen.

Bei Böden mit günstigem Schüttwinkel und ausreichender Kohäsion wird der auftretende Erddruck durch den aktiven Erddruck ausgeglichen, der von der aus Säcken 1 und 2 gebildeten Wand aufgebracht wird. Bei steileren Böschungswänden und bei höheren Böschungswänden ist eine Rückverankerung einer oder mehrerer Sacklagen erforderlich.

Wie Fig. 2 zeigt, wird auf die vierte Füllage ein grobmaschiges Gittergewebe 6 mit Überhang ausgelegt.

Nach Verlegen der nächsten Lage quer zur Wand liegender Säcke 1 wird der überhängende Teil des grobmaschigen Gittergewebes 6 zurückgeschlagen und in die Schüttung des Wallkerns oder des Böschungskerns eingebaut bzw. verankert. In steinigen Böden bringt die Durchdringung des Gittergewebes mit Steinen eine ausreichende Verzahnung zur Aufnahme der Zugkräfte. Bei feinkörnigen Böden ist noch eine zusätzliche Verankerung erforderlich.

Wie Fig. 3 zeigt, kann die Verankerung durch rückwärtig verlegte Säcke 7 erfolgen, um welche das grobmaschige Gittergewebe 6 herumgeschlungen ist. Die einander überlappenden Enden des grobmaschigen Gittergewebes sind miteinander zu verbinden, beispielsweise zu verklammern oder zu verrödeln.

Auch die oberen Lagen zweier Steilwände eines Lärmschutzwalles können auf diese Weise miteinander verankert werden.

Fig. 4 zeigt einen Lärmschutzwall mit zwei etwa 75° steilen Böschungswänden, bei denen jede zweite Lage quer zu den Wänden liegenden Säcken miteinander verankert sind. Die Verankerung erfolgt hier über Seile, Kordeln oder kunststoffbeschichteten Stahldrähten 8, die an den zusammengeschnürten Rosetten der Säcke 1 angreifen. Ein derartiger Lärmschutzwall benötigt eine geringe Grundfläche und kann deshalb auch in eng bebauten Gebieten errichtet werden.

Die Fig. 5 zeigt eine technische Sicherungskonstruktion mit Pfosten 9, an die eine begrünbare Verkleidung vorgehängt ist. Die Pfosten 9 können Rammpfähle oder Bohrpfähle sein oder Doppel-T-Profile innerhalb einer Betonwand oder einer Mauer. An diese Pfosten 9 sind über Seile 8 die Säcke 1 jeder zweiten Lage von quer zur Wand verlaufenden Säcken 1 befestigt. Die Seile 8 können von den Schließkordel'n der Säcke 1 gebildet sein. Diese Seile 8 können unmittelbar an diese Pfosten 9 befestigt sein oder aber auch an Seilen oder Stahlstäben 10, die zwischen diesen Pfosten 9 gespannt sind.

Das erfindungsgemäße Verfahren zur Errichtung einer steilen Böschungswand, die in hervorragender Weise begrünbar ist, läßt sich ohne Verwendung von Schalungen und Gerüsten durchführen. Das Verfahren ist flexibel und bietet große Gestaltungsmöglichkeiten. Das Gittergewebe der Säcke 1 und 2 ist zweckmäßigerweise PVC-ummantelt. Dies gibt den Säcken eine hohe mechanische Beanspruchbarkeit und können deshalb leicht von Hand und auch maschinell verlegt werden. Die Ummantelung kann so gewählt werden, daß ihre Festigkeit nach zwei bis fünf Jahren erheblich nachläßt, so daß beim Wachstum der Wurzeln die Polyesterfäden des Gittergewebes verschoben werden können und auch dickere Wurzeln das Gittergewebe der Säcke 1 und 2 durchwachsen. Die Reißfestigkeit der Polyesterfäden der Säcke bleibt dabei im wesentlichen erhalten. Durch die gute Durchwurzelung ist die steile Böschungswand gegen Auswaschungen gesichert.

Die erfindungsgemäß hergestellte Böschungswand hat den Vorteil, daß sie auch mit geringem Aufwand repariert werden kann, sofern durch größere mechanische Beanspruchungen, beispielsweise infolge eines Autounfalles, die Säcke reißen sollten. Die Rißstellen der Säcke 1 und 2 können durch einfaches Vernähen oder Zusammenziehen mittels eines Bindedrahtes verschlossen werden. Über eine größere Schadstelle kann auch ein Streifen eines grobmaschigen Gittergewebes befestigt werden. Die Befestigung kann durch Vernähen, Verklammern oder auch mittels Erdnägeln erfolgen.

Damit ein längs einer Autobahn errichteter Lärmschutzwall nicht durch Autounfälle beschädigt wird, empfiehlt es sich - wie Fig. 3 zeigt - der Steilböschung eine etwa 1,5 m hohe Erdböschung mit einer Neigung von 1 : 1,5 vorzulagern. Es hat sich gezeigt, daß die meisten von einer Autobahn abkommenden Fahrzeuge nur bis zu dieser Höhe eine Böschung anfahren.

Die Fig. 6 und 7 zeigen Draufsichten auf einen leeren kurzen Sack 1 und auf einen leeren langen Sack 2. In Phantomlinien sind auch die Formen dieser Säcke 1 und 2 im gefüllten Zustand eingezeichnet. Der dargestellte kurze Sack 1 ist 100 cm lang und 85 cm breit. Der in Fig. 7 dargestellte lange Sack 2 ist 150 cm lang und 34 cm breit. Beide Säcke bestehen aus hochreißfesten Polyesterfäden, die auch unter Dauerbelastung eine geringe Dehnung haben.

Je nach Verlegetechnik können die Größen der zum Einsatz gelangenden kurzen Säcke 1 und langen Säcke 2 erheblich größer sein als die zuvor beschriebenen.

Die quer zur Wand zu verlegenden kurzen Säcke haben zweckmäßigerweise einen nahtlosen Boden und zwei Seitennähte 11. Vor ihrer Füllung können diese Säcke gewendet werden, damit die überstehenden Sackränder innen liegen und nicht störend in Erscheinung treten.

An beiden Seiten des kurzen Sackes 1 sind zwei Ösen 12 eingesetzt. Mit Hilfe dieser Ösen können die quer zur Wand im Abstand verlegten Säcke über Abstandhalter 14 miteinander verbunden werden. Die Abstandhalter 14 bewirken einen Längsverbund und erleichtern das abstandsgenaue Verlegen der Säcke 1. Damit ein gefüllter und verschlossener Sack nicht unter Belastung aufgehen kann, sind am Sackbund mehrere Ösen 13 eingestanzt, durch welche beim Verschließen der Säcke 1 eine Kordel, ein Seil oder dergleichen entsprechend einem Seesackverschluß hindurchgezogen wird. Die Schließkordel selbst oder ein daran angreifendes Seil 8 kann zur Verankerung der kurzen Säcke 1 dienen.

Der lange Sack 2 hat eine Bodennaht 15 und eine Seitennaht 16. Ferner sind am Sackboden Ösen 17 und am Sackbund Ösen 18 vorgesehen. Die Ösen 18 dienen zum Verschließen des langen Sackes 2 mit Hilfe der Ösen 17 und 18, können aber auch die langen Säcke miteinander und auch mit den kurzen Säcken 1 verbunden werden. Zum Verbinden der langen Säcke untereinander dient zweckmäßigerweise die Schließkordel, welche durch die Ösen 18 und die Ösen 17 des anschließenden langen Sackes gezogen wird. Zum Verschliessen, Verankern und Verbinden der kurzen Säcke 1 und der langen Säcke 2 kann auch verzinkter Draht benutzt werden. Als Abstandhalter 14 können auch kunststoffumhüllte Stahlhaken verwendet werden.

Die Verankerungsbahn 6 besteht ebenso wie die Säcke 1 und 2 aus einem Gittergewebe aus Polyester mit einer PVC-Ummantelung. Die Maschenweite dieses Gittergewebes sollte jedoch bei über 4 mm sein und kann bis zu 40 mm betragen. Die PVC-Ummantelung dient sowohl bei der Verankerungsbahn 6 als auch bei den Säcken 1 und 2 insbesondere der Lagefixierung der Polyesterfäden.

## Patentansprüche

1. Verfahren zur Herstellung einer Böschungswand oder eines Walles, insbesondere eines Lärmschutzwalles, unter Verwendung schlauchförmiger, verrottungssicherer, mit körnigem oder sandigem Material gefüllter Säcke als Baumaterial, die lagenweise entsprechend dem Böschungswinkel versetzt im Verbund gestapelt werden, wobei die Säcke der Bodenlage und jeder weiteren ungeradzahligen Lage quer zur Wand verlegt werden und die Säcke jeder geradzahligen Lage in Längsrichtung der Wand verlegt werden, wobei sie auf mindestens zwei quer zur Wand liegenden Säcken abgestützt sind, dadurch gekennzeichnet, daß die quer zur Wand zu verlegenden Säcke (1) kürzer und im Durchmesser größer sind als die in Längsrichtung der Wand zu verlegenden Säcke (2) und die Säcke (1, 2) aus einem leicht durchwurzelbaren Material bestehen und mit einer Mischung aus Mutterboden, Mischboden, Kies, Sand oder Schluffe gefüllt sind, und daß die quer zur Wand zu verlegenden Säcke (1) in Abständen von 20 bis 80 cm verlegt werden und die so zwischen den Säcken (1) entstehenden Lücken (3) mit Erdreich und zumindest teilweise mit Humus verfüllt werden, und daß die in Längsrichtung der Wand zu verlegenden Säcke (2) nur im vorderen Bereich der quer zur Wand liegenden Säcke (1) verlegt werden und der dahinter befindliche Bereich mit Füllboden gefüllt wird.

2. Verfahren nach Anspruch 1 dadurch gekennzeichnet, daß die kurzen Säcke (1) im leeren Zustand etwa 90 - 120 cm lang und 70 bis 95 cm breit sind und die langen Säcke (2) im leeren Zustand etwa 130 bis 170 cm lang und 30 bis 40 cm breit sind.

3. Verfahren nach Anspruch 1 oder 2, dadurch gekennzeichnet, daß die in Längsrichtung zur Wand verlegten Säcke (2) zumindest teilweise mit den quer zur Wand verlegten Säcken (1) verbunden, insbesondere vernäht, verklammert oder verschnürt werden.

4. Verfahren nach einem der Ansprüche 1 bis 3, dadurch gekennzeichnet, daß die Säcke (1, 2) aus einem offenen Gittergewebe bestehen mit einer Maschenweite von mindestens 1 mm².

5. Verfahren nach Anspruch 4, dadurch gekennzeichnet, daß das Gittergewebe der Säcke (1, 2) im wesentlichen aus Polyesterfäden besteht und eine Reißfestigkeit von über 150 daN/5 cm aufweist.

6. Verfahren nach Anspruch 4 oder 5, dadurch gekennzeichnet, daß das Gittergewebe der Säcke (1, 2) mit Polyvinylchlorid ummantelt ist.

7. Verfahren nach einem der Ansprüche 1 bis 6, dadurch gekennzeichnet, daß die quer zur Wand verlegten Säcke (1) zumindest teilweise durch eine die Säcke (1) umschlingende Verankerungsbahn (6) verankert sind, die aus einem verrottungssicheren, grobmaschigen Gittergewebe besteht.

8. Verfahren nach einem der Ansprüche 1 bis 7, dadurch gekennzeichnet, daß die quer zur Wand verlegten Säcke (1) mittels an der Sackrosette (19) angreifenden Schnüren oder Seilen (8) an Pfosten (9), an gegenüberliegenden Säcken (1) oder an im Erdreich verlegten Säcken (7) verankert sind.

9. Verfahren nach einem der Ansprüche 1 bis 8, dadurch gekennzeichnet, daß am Bund der kurzen Säcke (1) mindestens vier Ösen (13) angeordnet sind, durch welche ein Schließ-und/oder Verankerungsseil (8) hindurchführbar ist.

10. Verfahren nach einem der Ansprüche 1 bis 9, dadurch gekennzeichnet, daß an jeder Seite der kurzen Säcke (1) Ösen (12) angeordnet sind, durch welche Abstandhalter (14) bzw. Verbindungsseile hindurchführbar sind.

11. Verfahren nach einem der Ansprüche 1 bis 10, dadurch gekennzeichnet, daß die langen Säcke (2) eine Bodennaht (15) und eine Seitennaht (16) aufweisen und am Sackboden Ösen (17) und am Sackbund Ösen (18) angeordnet sind.

12. Verfahren nach einem der Ansprüche 1 bis 11, dadurch gekennzeichnet, daß das Gittergewebe der Säcke (1, 2) mit einem Kunststoff ummantelt ist, der die Fäden der Gittergewebe gegeneinander fixiert und der innerhalb kurzer Zeit, z. B. nach 2 Jahren, seine Festigkeit verliert.

## Claims

1. A process for constructing a bank wall or an embankment, in particular a sound-proofing embankment, using tubular, rot-proof bags filled with granular or sandy material, as the building material, the bags being stacked in interlocking relationship in layers in displaced relationship in accordance with the angle of slope, wherein the bags of the ground layer and each further odd- numbered layer are laid transversely with respect to the wall and the bags in each evennumbered layer are laid in the longitudinal direction of the wall, being supported on at least two bags disposed transversely with respect to the wall, characterised in that the bags (1) which are to be laid transversely with respect to the wall are shorter and are of larger diameter than the bags (2) which are to be laid in the longitudinal direction of the wall and the bags (1, 2) comprise a material through which roots can easily pass and are filled with a mixture of top soil, mixed soil, gravel, sand or silts, and that the bags (1) which are to be laid transversely with respect to the wall are laid at spacings of from 20 to 80 cm and the gaps (3) which are thus formed between the bags (1) are filled with earth and at least partly with humus, and that the bags (2) which are to be laid in the longitudinal direction of the wall are laid only in the front region of the bags (1) which are disposed transversely with respect to the wall and the region therebehind is filled with filling soil.

2. A process according to claim 1 characterised in that the short bags (1) are about 90 to 120 cm in length and 70 to 95 cm in width in the empty condition and the long bags (2) are about 130 to 170 cm in length and 30 to 40 cm in width in the empty condition.

3. A process according to claim 1 or claim 2 characterised in that the bags (2) which are laid in the longitudinal direction with respect to the wall are at least partially connected to the bags (1) which are laid transversely with respect to the wall, and in particular are sewn, clipped or tied thereto.

4. A process according to one of claims 1 to 3 characterised in that the bags (1, 2) comprise an open mesh fabric with a mesh size of at least 1 mₘ2

5. A process according to claim 4 characterised in that the mesh fabric of the bags (1, 2) essentially comprises polyester yarns and has a tearing strength of over 150 daN/5 cm.

6. A process according to claim 4 or claim 5 characterised in that the mesh fabric of the bags (1, 2) is encased with polyvinyl chloride.

7. A process according to one of claims 1 to 6 characterised in that the bags (1) which are laid transversely with respect to the wall are at least partially anchored by an anchoring web (6) which passes around the bags (1) and which comprises a rot-proof, coarsemesh fabric.

8. A process according to one of claims 1 to 7 characterised in that the bags (1) which are laid transversely with respect to the wall are anchored by ties or ropes (8) which engage the neck portions (19) of the bags, to posts, to oppositely disposed bags (1) or to bags (7) which are laid in the ground.

9. A process according to one of claims 1 to 8 characterised in that arranged at the shoulder of the short bags (1) are at least four eyes (13) through which a closing and/or anchoring rope (8) can be passed.

10. A process according to one of claims 1 to 9 characterised in that disposed at each side of the short bags (1) are eyes (12) through which spacers (14) or connecting ropes can be passed.

11. A process according to one of claims 1 to 10 characterised in that the long bags (2) have a bottom seam (15) and a side seam (16) and eyes (17) are arranged at the bottom of the bag and eyes (18) are arranged at the shoulder of the bag.

12. A process according to one of claims 1 to 11 characterised in that the mesh fabric of the bags (1, 2) is encased with a plastics material which fixes the yarns of the fabric relative to each other and which loses its strength within a short time, for example after two years.

## Revendications

1. Procédé de construction d'un mur de talus ou d'un remblai, en particulier d'un remblai antibruit, utilisant comme éléments de construction des sacs imputrescibles de forme tubulaire, remplis de matériau granuleux ou sablonneux, qui sont empilés par couches et disposés dans l'assemblage en fonction de l'angle du remblai; procédé selon lequel les sacs de la couche inférieure et les sacs de toutes les couches impaires sont disposés perpendiculairement au mur, tandis que les sacs de toutes les couches paires sont disposés dans le sens de la longueur du mur, ces sacs étant supportés par au moins deux sacs disposés perpendiculairement au mur,
caractérisé en ce que les sacs (1) disposés perpendiculairement au mur sont plus courts et de diamètre plus élevé que les sacs (2) disposés dans le sens de la longueur du mur, en ce que les sacs (1, 2) sont en un matériau qui peut être aisément traversé par les racines, et sont remplis d'un mélange de terre végétale, de terres mélangées, de gravier, de sable ou d'argile, en ce que les sacs (1) perpendiculaires au mur sont disposés à des intervalles de 20 à 80 cm et que les espaces résiduels (3) entre les sacs (1) sont remplis avec de la terre normale et au moins en partie avec de l'humus, et en ce que les sacs (2) disposés dans le sens de la longueur du mur ne sont placés que sur la partie antérieure des sacs (1) perpendiculaires au mur, la partie antérieure étant remplie de terre de remblai.

2. Procédé, selon la revendication 1, caractérisé en ce que les sacs courts (1) font environ 90 à 120 cm de long sur 70 à 95 cm de large, à l'état vide, et en ce que les sacs longs (2) font environ 130 à 170 cm de long sur 30 à 40 cm de large, à l'état vide.

3. Procédé, selon la revendication 1 ou 2, caractérisé en ce qu'au moins une partie des sacs (2), disposés dans le sens de la longueur du mur, est reliée aux sacs (1) disposés perpendiculairement au mur, en particulier par couture, agrafage ou ligature.

4. Procédé, selon l'une des revendications 1 à 3, caractérisé en ce que les sacs (1, 2) sont en grillage ouvert d'une ouverture de maille supérieure ou égale à 1 mm².

5. Procédé, selon la revendication 4, caractérisé en ce que le grillage des sacs (1, 2) est essentiellement composé de fils de polyester, et en ce qu'il présente une résistance à la traction supérieure à 150 daN/5 cm.

6. Procédé, selon la revendication 4 ou 5, caractérisé en ce que le grillage des sacs (1, 2) est pourvu d'un revêtement en polychlorure de vinyle.

7. Procédé, selon l'une des revendications 1 à 6, caractérisé en ce qu'au moins une partie des sacs (1), disposés perpendiculairement au mur, est ancrée au moyen d'une bande d'ancrage (6) qui enveloppe les sacs (1) et qui consiste en un grillage imputrescible à grandes mailles.

8. Procédé, selon l'une des revendications 1 à 7, caractérisé en ce que les sacs (1), perpendiculaires au mur, sont ancrés aux sacs (1) en regard ou à des sacs (7) disposés dans la terre, au moyen de cordons attachés à la plaque d'ancrage (19) des sacs ou au moyen de cordes (8) attachées à des poteaux (9).

9. Procédé, selon l'une des revendications 1 à 8, caractérisé en ce que les sacs (1) sont pourvus, au niveau de la ligature, d'au moins quatre oeillets (13), à travers lesquels on peut faire passer une corde de ligature et/ou d'ancrage (8).

10. Procédé, selon l'une des revendications 1 à 9, caractérisé en ce que de chaque côté des sacs courts (1) ont été prévus des oeillets (12), où l'on peut faire passer des écarteurs (14) ou bien des cordes d'ancrage.

11. Procédé, selon l'une des revendications 1 à 10, caractérisé en ce que les sacs longs (2) présentent une couture (15) sur le fond et une couture latérale (16), en ce que des oeillets (17) sont prévus au fond du sac et en ce que des oeillets (18) sont prévus au niveau de la ligature.

12. Procédé, selon l'une des revendications 1 à 11, caractérisé en ce que le grillage des sacs (1, 2) est pourvu d'un revêtement en matière plastique, qui assemble les fils du grillage entre eux et qui, à court terme, par exemple 2 ans, perd de sa solidité.
